# FASCICULE DE BREVET EUROPEEN

(11) **EP 1 350 543 B1**
(45) Date de publication et mention de la délivrance du brevet: **20.09.2006**
(21) Numéro de dépôt: 03005206.2
(22) Date de dépôt: 08.03.2003
(51) Int. Cl.: A63C 5/03

(54) **Engin de glisse ou de roulage**
Snowboard oder Rollbrett
Snowboard or skateboard

(30) Priorité: 03.04.2002 FR 0204287
(43) Date de publication de la demande: 08.10.2003
(73) Titulaire: Salomon S.A., 74370 Metz-Tessy (FR)
(72) Inventeur: Porte, Pierre-Alain, 87000 Limoges (FR); Adamczewski, David, 74000 Annecy (FR); Farcot, David, 74000 Annency (FR); Guex, Jean-Philippe, 74960 Cran-Gevrier (FR)

(56) Documents cités:
- EP-A- 1 232 775
- EP-A- 1 277 500
- EP-A- 1 314 459
- WO-A-99/12616
- DE-A- 2 723 864
- DE-A- 3 937 617
- FR-A- 2 612 792
- FR-A- 2 668 709
- FR-A- 2 789 323
- US-A- 3 900 204
- US-A- 5 280 943
- US-A- 5 393 086
- US-A- 5 397 150
- US-A- 5 871 223
- US-A- 5 944 336
- US-A- 6 102 428

## Description

L'invention se rapporte au domaine des engins de glisse comprenant une planche.

Ces engins sont utilisés pour la pratique de sports comme le surf sur neige ou snowboard, le surf sur eau ou wakeboard, ou autre.

Un engin de glisse selon l'art antérieur comprend une planche qui présente une longueur mesurée selon une direction longitudinale entre une première extrémité et une deuxième extrémité, une largeur mesurée selon une direction transversale entre un premier bord et un deuxième bord, une hauteur mesurée entre une face de glisse et une face de réception, ainsi qu'une première et une deuxième zone d'accueil des pieds d'un utilisateur.

Pendant la conduite, les impulsions données par l'utilisateur engendrent des déformations de la planche, notamment en flexion selon un axe transversal et en torsion selon un axe longitudinal.

Pour conférer à la planche des caractéristiques mécaniques données, il est connu de lui donner une structure telle que son relief varie transversalement dans certaines zones autres que les zones d'accueil des pieds.

Par exemple, on peut prévoir une zone centrale de la planche à section sensiblement triangulaire, dont la base est la face de glisse, et dont un sommet est vers le milieu de la face de réception. Dans cette zone, une telle structure permet d'accroître la résistance en flexion selon un axe transversal et de réduire la résistance en torsion selon un axe longitudinal de la planche.

Dans le cas du snowboard, cette structure rend la planche facile à conduire notamment sur des surfaces planes et dures.

Bien entendu, d'autres formes de section peuvent être envisagées pour conférer à la planche des caractéristiques données. Cependant, les zones d'accueil des pieds ont une surface relativement plane. Cela permet le placement d'une chaussure sur la face de réception, que ce soit directement ou par l'intermédiaire d'une embase.

Dans le cas du snowboard, il est fréquent que l'embase fasse partie d'un dispositif de retenue de la chaussure. L'embase présente une face d'appui plane qui prend appui sur la face de réception de la planche dans une zone d'accueil.

Dans tous les cas, l'utilisateur est à même de transmettre facilement des impulsions de conduite avec les pieds pour conduire la planche. Cette dernière fléchit ou se tord en corrélation avec les impulsions.

Etant donné que pour accueillir les pieds de l'utilisateur elles présentent une surface relativement plane, les zones d'accueil ne participent pas à la détermination des caractéristiques mécaniques de la planche, notamment en ce qui concerne la déformation en flexion selon un axe transversal et/ou en torsion selon un axe longitudinal.

Un snowboard selon le préambule de la revendication 1 est connu du document FR-A-2 789 323.

L'invention a notamment pour but de faire participer les zones d'accueil des pieds à la détermination des caractéristiques mécaniques de la planche.

Pour cela, l'invention propose un engin de glisse selon la revendication 1.

La variation transversale du relief d'une zone d'accueil de la planche confère à la zone des caractéristiques mécaniques données.

La cale, par sa forme complémentaire à la face de réception de la planche dans une zone d'accueil, se monte de manière stable sur la planche. Par suite une chaussure ou l'embase d'une fixation appuie de manière stable sur la planche dans les zones d'accueil, et la cale fournit par sa face de réception une zone d'appui plane, pour la chaussure ou l'embase de la fixation.

L'utilisation d'une ou plusieurs cales présente l'avantage de donner une liberté de conception pour la structure de la planche, sans gêner l'accueil d'une chaussure ou d'une embase sur la planche.

D'autres caractéristiques et avantages de l'invention seront mieux compris à l'aide de la description qui va suivre, en regard du dessin annexé illustrant, par des exemples non limitatifs, comment l'invention peut être réalisée, et dans lequel :
- la figure 1 est une vue en perspective partiellement éclatée d'un engin de glisse ou de roulage, selon un premier exemple de réalisation de l'invention,
- la figure 2 est une vue en perspective d'une partie d'une cale vue du côté de sa face d'appui, selon le premier exemple,
- la figure 3 est une coupe selon III-III de la figure 1,
- la figure 4 est une coupe similaire à la figure 3, pour un deuxième exemple de réalisation.

Le premier exemple est décrit ci-après à l'aide des figures 1 à 3.

De manière connue comme on le voit sur la figure 1, un engin de glisse 1 comprend une planche 2. Cette dernière présente une longueur mesurée selon une direction longitudinale L1 entre une première extrémité 3 et une deuxième extrémité 4.

La planche 2 présente également une largeur mesurée selon une direction transversale entre un premier bord latéral 5 et un deuxième bord latéral 6, ainsi qu'une hauteur mesurée entre une face de glisse 7 et une face de réception 8.

Bien entendu, la direction transversale est perpendiculaire à la direction longitudinale L1, et parallèle à la face de glisse 7.

Comme on le voit sur la figure 3 la planche 2 comprend dans le sens de sa hauteur, par exemple, un empilement d'une couche de glisse 9, d'un premier renfort 10, d'un noyau 11, d'un deuxième renfort 12 et d'une couche de protection 13.

Bien entendu, il pourrait être prévu d'autres structures pour réaliser la planche 1, telle qu'une enveloppe en plastique moulé ou autre.

En référence à nouveau à la figure 1, la planche 2 présente également, de la première extrémité 3 à la deuxième extrémité 4, une première zone d'extrémité 20, une première ligne de contact W1, une première zone intermédiaire 21, une première zone d'accueil 22, une zone centrale 23, une deuxième zone d'accueil 24, une deuxième zone intermédiaire 25, une deuxième ligne de contact W2 et une deuxième zone d'extrémité 26. Chaque zone d'accueil 22, 24 est destinée à recevoir respectivement un dispositif de retenue d'un pied d'un utilisateur. Pour des raisons de commodité, les dispositifs ne sont pas représentés.

Il peut être prévu dans chaque zone d'accueil 22, 24 un moyen d'ancrage du dispositif de retenue. Ce moyen d'ancrage est représenté sous la forme d'un ensemble de trous filetés 27. Cependant toute autre structure, telle qu'une rainure élargie à sa base, pourrait convenir.

Selon l'invention, au moins l'une des zones d'accueil 22, 24 de la planche 2 présente un relief qui varie transversalement.

Comme on le voit sur la figure 3 pour la deuxième zone d'accueil 24, la hauteur de la planche 2 est plus importante vers le milieu qu'au niveau des bords 5, 6. Dans cette zone 24 la face de réception 8 est formée par deux pans 35, 36, qui se rejoignent vers le milieu de la planche 2 pour former un sommet 37.

Ce dernier est représenté sous la forme d'une arête légèrement arrondie, mais il pourrait être constitué par une arête vive, ou au contraire par une bande plus large. Dans ce cas la bande pourrait être parallèle à la face de glisse 7, ou former un angle avec elle.

Chaque pan 35, 36 est représenté sous la forme d'une face sensiblement plane, mais il aurait pu être convexe, concave, ou encore présenter lui-même un relief tel qu'une ondulation, des stries, ou toute autre forme de creux ou de saillie.

Comme on le voit sur la figure 1, l'engin de glisse 1 comprend une première cale 40 disposée dans la première zone d'accueil 22, et une deuxième cale 41 disposée dans la deuxième zone d'accueil 24.

Chaque cale 40, 41 est un élément intermédiaire entre la planche 2 et la chaussure ou un dispositif de retenue de la chaussure. Cet élément peut être monobloc ou formé de plusieurs parties distinctes.

En l'occurrence pour le premier exemple la première cale 40 comprend une première partie 42 et une deuxième partie 43, et la deuxième cale 41 comprend une première partie 44 et une deuxième partie 45.

Comme on le voit sur la figure 3 la première partie 44 de la deuxième cale 41 présente une face d'appui 46 opposée à une face de réception 47, et la deuxième partie 45 de la deuxième cale 41 présente une face d'appui 48 opposée à une face de réception 49.

Chaque face d'appui 46, 48 de la deuxième cale 41 présente une forme complémentaire à la face de réception 8 de la planche 2, telle que définie dans la deuxième zone d'accueil 24.

Ainsi des nervures 55, 56, 57 et 58, 59, 60 des faces d'appui 46, 48, des deux parties 44, 45 de la deuxième cale 41, sont en appui sur la face de réception 8 de la planche 2. Les extrémités des nervures 55, 56, 57 et 58, 59, 60 constituent respectivement les surfaces d'appui des parties 44, 45 de la cale 41 sur la planche 2. Etant donné que les pans 35, 36 sont sensiblement plats, les extrémités des nervures 55, 56, 57 et 58, 59, 60 sont contenues respectivement dans un plan. Bien entendu, l'emploi de nervures n'est pas obligatoire, et les faces d'appui 46, 48 auraient pu être planes.

Comme le montre la figure 2 dans le cas de la première partie 44 de la deuxième cale 41, les nervures du côté de la face d'appui 46 confèrent à cette face un aspect alvéolé. Le fait de réaliser des nervures sur la face d'appui 46, 48 permet d'alléger la cale.

En référence à nouveau à la figure 3, chaque partie 44, 45 de la deuxième cale 41 présente la forme générale d'un coin. Ces parties 44, 45 sont dimensionnées de façon que les faces de réception 47, 49 des parties 44, 45 de la cale 41 soient sensiblement coplanaires.

De préférence les faces de réception 47, 49 de la deuxième cale 41 sont en saillie par rapport au sommet 37 de la face de réception 8. Cela facilite le montage d'un dispositif de retenue dans la deuxième zone d'accueil 24 de la planche 2.

Les parties 44, 45 sont solidarisées à la planche 2 par tout moyen. De préférence il est prévu un moyen de solidarisation non amovible tel qu'un collage, une soudure ou autre. Pour la soudure la cale 41 et la couche de protection 13 de la planche 2 peuvent être de même nature, ou de natures compatibles. Ainsi une fusion localisée, par exemple par ultrasons ou à l'aide d'un solvant, permet la soudure de la cale sur la planche. Les matériaux employés peuvent être une matière synthétique à base de polyuréthane, un acétyle butadiène styrène, ou autre.

Bien entendu, il peut être prévu que le moyen de solidarisation de la cale 41 à la planche 2 soit amovible. Il peut être réalisé par encliquetage, avec des vis, tout montage à force, ou autre.

Bien entendu ce qui a été décrit pour la deuxième zone d'accueil 24 s'applique à la première zone d'accueil 22.

Comme on le voit bien sur la figure 1, le profil des deux zones d'accueil 22, 24 de la planche est d'une forme triangulaire sensiblement identique. Ce profil confère à la planche 2, dans les zones d'accueil 22, 24, des caractéristiques mécaniques données. En l'occurrence le profil triangulaire accroît la rigidité en flexion selon un axe transversal de la planche 2, et réduit la rigidité en torsion selon un axe longitudinal de la planche 2.

L'emploi des cales 40, 41 a permis de donner aux zones d'accueil 22, 24 ces caractéristiques spécifiques tout en permettant un appui plan pour le pied ou pour le dispositif de retenue.

De manière complémentaire la zone centrale 23 de la planche 2 présente également un relief qui varie transversalement.

Selon le premier exemple le relief de la zone centrale 23 est sensiblement le même que celui des zones d'accueil 22, 24. Ainsi la structure de la planche 2 est sensiblement uniforme le long des trois zones d'accueil 22, 24 et centrale 23. Cela permet de décliner des caractéristiques mécaniques spécifiques sur toute la partie de la planche 2 qui s'étend d'un pied à l'autre de l'utilisateur. Là encore le profil triangulaire de la zone centrale 23 accroît la rigidité en flexion et réduit la rigidité en torsion. La zone centrale 23 peut éventuellement présenter un profil triangulaire dont la section évolue progressivement entre les deux zones d'accueil 22, 24.

Le deuxième exemple de réalisation de l'invention va être décrit après à l'aide de la figure 4. Pour des raisons de commodité, seules les différences par rapport au premier exemple sont mises en évidence.

Pour le deuxième exemple selon la figure 4, un engin de glisse 70 comprend une planche 71 et une cale 72.

La planche 71 présente un relief qui varie transversalement, avec deux pans 73, 74 qui se rejoignent pour former un sommet 75 dans une zone d'accueil 76.

La cale 72 est représentée sous la forme d'une pièce monobloc. Elle présente une face d'appui 77 opposée à une face de réception 78.

La face d'appui 77 présente une forme complémentaire à la face de réception de la planche 71 telle que définie dans la zone d'accueil 76.

La face de réception 78 est sensiblement plane pour accueillir une chaussure ou un dispositif de retenue. La face de réception 78 est parallèle à la planche 71, mais elle pourrait être inclinée et former un angle avec celle-ci.

Pour tous les exemples l'invention est réalisée à partir de matériaux et selon des techniques de mise en oeuvre connus de l'homme du métier.

Bien entendu, l'invention n'est pas limitée aux exemples de réalisation ci-avant décrits, et comprend tous les équivalents techniques pouvant entrer dans la portée des revendications qui vont suivre.

En particulier les sections transversales de la planche peuvent être très diverses le long de la planche, et les formes des cales peuvent également être diverses.

Dans tous les cas, la face d'appui de la cale peut être complémentaire à la face de réception de la planche en partie seulement.

L'invention permet en fait de faire évoluer très librement la section transversale de la planche en fonction des effets recherchés, tout en garantissant un appui stable des pieds.

Il peut être également prévu des matériaux différents pour les cales ou des parties des cales.

Pour le premier exemple on peut prévoir une première cale 40 souple pour la première zone d'accueil 22, et une deuxième cale 41 plus dure que la première pour la deuxième zone d'accueil 24. Cela différencie la nature des impulsions de conduite pour chaque extrémité 3, 4 de la planche 2.

On peut aussi prévoir que les premières parties 42, 44 des cales vers le premier bord latéral 5 de la planche 2 soient souples, alors que les deuxièmes parties 43, 45 des cales vers le deuxième bord latéral 6 de la planche 2 sont plus dures que les premières. Cela différencie la nature des impulsions de conduite de chaque côté 5, 6 de la planche 2.

## Revendications

1. Engin de glisse (1, 70) destiné à la pratique du snowboard, l'engin comprenant une planche (2, 71), la planche (2, 71) présentant une longueur mesurée selon une direction longitudinale entre une première extrémité (3) et une deuxième extrémité (4), une largeur mesurée selon une direction transversale entre un premier bord (5) et un deuxième bord (6), une hauteur mesurée entre une face de glisse (7) et une face de réception (8), ainsi qu'une première (22) et une deuxième (24) zones d'accueil des pieds ou d'un dispositif de retenue des pieds sur la face de réception (8), au moins l'une des zones d'accueil (22, 24, 76) présentant un relief qui varie transversalement,
**caractérisé par le fait que** dans l'une des zones d'accueil (22, 24, 76),
la hauteur de la planche étant plus importante vers le milieu qu'au niveau des bords (5, 6), la face de réception (8) étant formée par deux pans (35, 36) qui se rejoignent vers le milieu de la planche pour former un sommet (37),
**par le fait que** l'engin (1, 70) comprend au moins une cale (40, 41, 72) qui présente une face d'appui (46, 48, 77) opposée à une face de réception (47, 49, 78) de la cale, la face d'appui (46, 48, 77) de la cale (40, 41, 72) présentant une forme complémentaire, en partie au moins, à la face de réception (8) de la planche (2, 71) telle que définie dans une zone d'accueil (22, 24, 76),
et **par le fait que** les cales (40, 41, 72) permettent un appui plan pour le pied ou pour le dispositif de retenue.

2. Engin de glisse (1, 70) selon la revendication 1, **caractérisé par le fait que** le sommet (37) est une bande parallèle à la face de glisse (7).

3. Engin de glisse (1, 70) selon la revendication 1, **caractérisé par le fait que** le sommet (37) présente la forme d'une arête.

4. Engin de glisse (1, 70) selon l'une des revendications 1 à 3, **caractérisé par le fait que** la cale (40, 41) comprend une première partie (42, 44) et une deuxième partie (43, 45) distincte de la première.

5. Engin de glisse (1, 70) selon l'une des revendications 1 à 4, **caractérisé par le fait que** la cale (40, 41, 72) est solidarisée à la zone d'accueil.

6. Engin de glisse (1) selon la revendication 4 ou 5, **caractérisé par le fait que** chaque partie (42, 43, 44, 45) de cale (40, 41) présente la forme générale d'un coin.

7. Engin de glisse (1, 70) selon l'une des revendications 4 à 6, **caractérisé par le fait que** les deuxièmes parties (43, 45) des cales (40, 41) situées vers le deuxième bord latéral (6) de la planche (2) sont plus dures que les premières parties (42, 44) situées vers le premier bord latéral (5).

8. Engin de glisse (1, 70) selon l'une des revendications 1 à 7, **caractérisé par le fait qu'**une zone centrale (23) de la face de réception (8), située entre les zones d'accueil (22, 24), présente un relief qui est sensiblement le même que celui des zones d'accueil (22, 24).

9. Engin de glisse (1, 70) selon l'une des revendications 1 à 8, **caractérisé par le fait que** la deuxième cale (41) pour la deuxième zone d'accueil (24) de la planche (2) est plus dure que la première cale (40).

## Claims

1. Gliding apparatus (1, 70) adapted for snowboarding, the apparatus comprising a board (2, 71) with a length measured along a longitudinal direction between a first end (3) and a second end (4); a width measured along a transverse direction between a first edge (5) and a second edge (6), a height measured between a gliding surface (7) and a receiving surface (8), as well as a first (22) and second (24) zones for receiving feet or a device for retaining feet on the receiving surface (8), at least one of the receiving zones (22, 24, 76) having a relief that varies transversely,
**characterized in that** in one of the receiving zones (22, 24, 76), the height of the board is greater toward the middle than in the area of the edges (5, 6), the receiving surface (8) being made of two panels (35, 36) that are joined toward the middle of the board to form an apex (37),
**in that** the apparatus (1, 70) comprises at least one support device (40, 41, 72) that has a support surface (46, 48, 77) opposite a receiving surface (47, 49, 78) of the support device, the support surface (46, 48, 77) of the support device (40, 41, 72) having a form that is at least partially complementary to the receiving surface (8) of the board (2, 71) such as defined in a receiving zone (22,24, 76),
and **in that** the support devices (40, 41, 72) allow for a planar support for the foot or the retaining device.

2. Gliding apparatus (1, 70) according to claim 1, **characterized in that** the apex (37) is a strip that is parallel to the gliding surface (7).

3. Gliding apparatus (1, 70) according to claim 1, **characterized in that** the apex (37) has the shape of a ridge.

4. Gliding apparatus (1, 70) according to one of claims 1 to 3, **characterized in that** the support device (40, 41, 72) comprises a first portion (42, 44) and a second portion (43, 45) distinct from the first.

5. Gliding apparatus (1, 70) according to one of claims 1 to 4, **characterized in that** the support device (40, 41) is affixed to the receiving zone.

6. Gliding apparatus (1) according to claim 4 or 5, **characterized in that** each portion (42, 43, 44, 45) of the support device (40, 41) has the general shape of a wedge.

7. Gliding apparatus (1, 70) according to one of claims 4 to 6, **characterized in that** the second portions (43, 45) of the support devices (40, 41) located toward the second lateral edge (6) of the board (2) are harder than the first portions (42, 44) located toward the first lateral edge (5).

8. Gliding apparatus (1, 70) according to one of claims 1 to 7, **characterized in that** a central zone (23) of the receiving surface (8), located between the receiving zones (22, 24), has a relief that is substantially the same as that of the receiving zones (22, 24).

9. Gliding apparatus (1, 70) according to one of claims 1 to 8, **characterized in that** the second support device (41) for the second receiving zone (24) of the board (2) is harder than the first support device (40).

## Patentansprüche

1. Gleitgerät (1, 70), welches für das Ausüben des Snowboardens bestimmt ist, wobei das Gerät ein Brett (2, 71) aufweist, wobei das Brett (2, 71) eine Länge, gemessen gemäß einer longitudinalen Richtung zwischen einem ersten Ende (3) und einem zweiten Ende (4), eine Breite, gemessen gemäß einer transversalen Richtung zwischen einem ersten Rand (5) und einem zweiten Rand (6), eine Höhe, gemessen zwischen einer Gleitfläche (7) und einer Aufnahmefläche (8), sowie eine erste Aufnahmezone (22) und eine zweite Aufnahmezone (24) für Füße oder eine Haltevorrichtung für Füße auf der Aufnahmefläche (8) aufweist, wobei mindestens die eine der Aufnahmezonen (22, 24, 76) ein Relief aufweist, welches transversal variiert,
**dadurch gekennzeichnet, dass** in der einen der Aufnahmezonen (22, 24, 76) die Höhe des Brettes in Richtung zur Mitte größer ist als auf Höhe der Ränder (5, 6), wobei die Aufnahmefläche (8) aus zwei Feldern (35, 36) gebildet ist, welche in Richtung zur Mitte des Brettes zusammenkommen, um eine Spitze (37) zu bilden,
dass das Gerät (1, 70) mindestens einen Keil (40, 41, 72) umfasst, welcher eine Abstützfläche (46, 48, 77) gegenüberliegend zu einer Aufnahmefläche (47, 49, 78) des Keils aufweist, wobei die Abstützfläche (46, 48, 77) des Keils (40, 41, 72) zumindest teilweise eine komplementäre Form zu der Aufnahmefläche (8) des Brettes (2, 71) aufweist, wie sie in einer Aufnahmezone (22, 24, 76) definiert ist,
und dass die Keile (40, 41, 72) eine ebene Abstützung für den Fuß oder für die Haltevorrichtung erlauben.

2. Gleitgerät (1, 70) nach Anspruch 1, **dadurch gekennzeichnet, dass** die Spitze (37) ein Band parallel zu der Gleitfläche (7) ist.

3. Gleitgerät (1, 70) nach Anspruch 1, **dadurch gekennzeichnet, dass** die Spitze (37) die Form einer Kante aufweist.

4. Gleitgerät (1, 70) nach einem der Ansprüche 1 bis 3, **dadurch gekennzeichnet, dass** der Keil (40, 41) einen ersten Teil (42, 44) und einen zweiten Teil (43, 45) verschieden von dem ersten aufweist.

5. Gleitgerät (1, 70) nach einem der Ansprüche 1 bis 4, **dadurch gekennzeichnet, dass** der Keil (40, 41, 72) mit der Aufnahmezone fest verbunden ist.

6. Gleitgerät (1) nach Anspruch 4 oder 5, **dadurch gekennzeichnet, dass** jeder Teil (42, 43, 44, 45) des Keils (40, 41) die allgemeine Form eines Unterlageklotzes aufweist.

7. Gleitgerät (1, 70) nach einem der Ansprüche 4 bis 6, **dadurch gekennzeichnet, dass** die zweiten Teile (43, 45) der Keile (40, 41), welche in Richtung zu dem zweiten seitlichen Rand (6) des Brettes (2) angeordnet sind, härter sind als die ersten Teile (42, 44), welche in Richtung zu dem ersten seitlichen Rand (5) angeordnet sind.

8. Gleitgerät (1, 70) nach einem der Ansprüche 1 bis 7, **dadurch gekennzeichnet, dass** eine zentrale Zone (23) der Aufnahmefläche (8), welche zwischen den Aufnahmezonen (22, 24) angeordnet ist, ein Relief aufweist, welches im Wesentlichen das gleiche wie dasjenige der Aufnahmezonen (22, 24) ist.

9. Gleitgerät (1, 70) nach einem der Ansprüche 1 bis 8, **dadurch gekennzeichnet, dass** der zweite Keil (41) für die zweite Aufnahmezone (24) des Brettes (2) härter als der erste Keil (40) ist.
